# EUROPÄISCHE PATENTSCHRIFT

(11) **EP 0 530 349 B1**
(45) Veröffentlichungstag und Bekanntmachung des Hinweises auf die Patenterteilung: **06.12.1995**
(21) Anmeldenummer: 92908382.2
(22) Anmeldetag: 20.03.1992
(51) Int. Cl.: B05C 11/02, B41F 15/42

(54) **RAKELVORRICHTUNG**
DOCTOR BLADE DEVICE
DISPOSITIF A RACLE

(30) Priorität: 21.03.1991 AT 636/91
(43) Veröffentlichungstag der Anmeldung: 10.03.1993
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.
(86) Internationale Anmeldenummer: AT9200039
(87) Internationale Veröffentlichungsnummer: WO9216308

(56) Entgegenhaltungen:
- EP-A- 0 434 661
- WO-A-89/03256
- FR-A- 2 072 885
- FR-A- 2 093 509
- FR-A- 2 217 162
- FR-A- 2 399 876
- FR-A- 2 621 528
- US-A- 3 930 445
- US-A- 4 241 691
- US-A- 4 651 672

## Beschreibung

Gegenstand dieser hiermit vorgestellten Erfindung ist eine Rakelvorrichtung für verschiedenartige Verwendungen, wie z.B. beschichtendes Auftragen oder Abnehmen von Substanzen auf/von ebene(n) Flächen, wie z.B. Warenbahnen, Transportbahnen, Transportbänder(n) oder Walzen und/oder zum Reinigen und/oder zum Trocknen von glatten, rauhen oder genarbten Flächen wie z.B. Warenbahnen, Transportbändern oder Walzen, mit mindestens einer Rakel, die aus mindestens einer vorzugsweise einteiligen Rakelhalte- und Anpreßleiste besteht, die eine Rakelleiste ein als Arbeitselement ausgebildetes Teil oder ein in die Rakelleiste eingesetztes Teil an einer Anliegestelle unter Einbeziehung mindestens eines zwischen beiden Leisten - der Rakelhalte- und Anpreßleiste und der Rakelleiste bzw. dem Arbeitselement - angeordneten elastischen Elements gegen mindestens eine Arbeitsfläche preßt, die z.B. eine Schablone oder ein Siebzylinder sein kann.

Rakeln und Rakelvorrichtungen, die so vielseitig für so unterschiedliche Zwecke angewendet werden können, sind bisher kaum bekannt geworden, fast alle der bisher bekannten Rakeln und Rakelvorrichtungen sind vorzugsweise für spezielle Anwendungszwecke geeignet. Die hiermit zur Vorstellung gelangende Erfindung bietet deshalb so umfangreiche und vielseitige Anwendungsmöglichkeiten, weil dieser Erfindung neu gewonnene Erkenntnisse zugrundeliegen, die für das Konstruieren von Rakeln und Rakelvorrichtungen einen ganz neuen Weg eröffnen.

Die meisten der bisher bekannten Konstruktionen sind dadurch gekennzeichnet, daß die Rakelarbeitsteile an Rakelhalteteilen befestigt sind und daß diese Rakelhalteteile an der jeweiligen Rakelarbeitsmaschine befestigt und jedenfalls so gehalten sind, daß die zur Rakelanpressung erforderlichen Kräfte über diese Halteteile eingeleitet und auf den Rakelarbeitsteil übertragen werden.

Es sind auch solche Rakelgeräte bzw. Auftragungsgeräte bekannt, die lose beweglich an der Auftragungsfläche anliegen, darunter solche, die mit Schwerkraft oder gewichtskraftbelastet oder mit mechanichen Hifsmitteln angepreßt werden und vor allem solche, die magnetisch angepreßt werden. Lose oder an Halterungen befestigt eingelegte Rakeln, die magnetisch angepreßt werden, sind in zahlreichen Varianten bekannt, und zwar vorwiegend solche Rakeln, vor alle Rollrakeln, die aus magnetisierbarem Material bestehen, aber auch solche, die mit Teilen aus magnetisierbarem Material verbunden sind und dadurch angepreßt oder zusätzlich dadurch angepreßt werden, sind bekannt.

Ein der Magnetrakeltechnik anhaftender, ganz allgemeiner Nachteil ist, daß jedes magnetisierbare Material nur bis zum Erreichen eines bestimmten Sättigungsgrades magnetisiert werden kann und daß in der Praxis, zwischen den Polflächen der Magneteinrichtung und den zu magnetisierenden Rakeln bzw. magnetisierbaren Teilen von Rakelvorrichtungen, erhebliche Distanzen zu überbrücken sind. Da diese beiden Nachteile addierend wirken, stößt der Konstrukteur und der Anwender solcher Einrichtungen oft an die Grenzen der Anwendungsmöglichkeit. Praktisch gesprochen bedeutet dies, daß mit Magnetrakeleinrichtungen, insbesondere Magnetrollrakeln kleiner Durchmesser, keine ausreichend hohen Anpreßkräfte erzielt werden können, so daß auf deren Anwendung, die oft sehr erforderlich wäre, verzichtet werden muß. Will der Anwender, anstatt einer magnetisch angepreßten Rollrakel kleinen Durchmessers, eine magnetisch angepreßte Streichrakel einsetzen, so bietet sich zwar die Möglichkeit an, ein solches Rakelelement nur im Anliegebereich mit einer sehr kleinen Rundung zu versehen und in dem von der Auftragungsebene entfernten Bereich zu verbreitern und auch seine Höhe so groß zu dimensionieren, daß der Querschnitt, bzw. die Größe der magnetisierbaren Masse, je nach Erfordernis dimensioniert werden kann.

Die Praxis hat aber gezeigt, daß damit andere Nachteile verbunden sind, die der Anwendung solcher Rakeln in der Praxis entgegenstehen: es sind dies die in der Technik allgemein kannten Geradheits- bzw. Verbiegungsprobleme. Die Eigensteifigkeit solcher Rakelelemente ist für Rakelarbeiten, die mit hoher Präzision erfolgen sollen, zu groß, dies insbesondere bei großen Arbeitsbreiten, die aber jetzt in der Praxis immer mehr gefragt sind. Wie bekannt, wachsen Verbiegungsprobleme derartiger Teile proportional zur dritten Potenz ihrer Länge.

Dieser allgemeine Nachteil der Verbiegungsprobleme haftet aber selbstverständlich nicht nur solchen magnetisch angepreßten Rakeln sondern auch den mit mechanischen Hilfsmitteln angepreßten Rakel an. Die gesamte Beschichtungs- und Auftragungstechnik hat in allen Branchen, die mit Rakeln arbeiten, sehr darunter zu leiden; es sind zahlreiche Erfindungen und Konstruktionen bekannt, deren Aufgabe nur darin besteht, an Rakeln auftretende Geradheitsprobleme und daraus entstehende Auftragungsungleichmäßigkeiten zu beseitigen.

Der hiemit vorgestellten Erfindung liegt die Aufgabe zugrunde, vorbeschriebene, den Stand der Technik anhaftende Nachteile zu beseitigen und eine vielseitig verwendbare, mit sehr großer Präzision arbeitende, dennoch aber sehr einfach konstruierte und einfach zu handhabende Rakel bzw. Rakelvorrichtung zu schaffen.

Die erfindungsgemäße Rakel bzw. Rakelvorrichtung besteht aus einer Rakelhalte- und Anpreßleiste und aus einer Rakelleiste, die an der Rakelanliegestelle als Arbeitselement ausgebildet bzw. ein solches ist und die auf ihre gesamte Erstreckungslänge in vertikaler oder annähernd vertikaler Richtung zur Arbeitsfläche schiebebeweglich, flächehberührend und vorzugsweise mehr als zur Hälfte des Querschnittsumfanges der Rakelleiste/des Arbeitselementes umgreifend oder eingreifend ist; in die, diese Steck/Schiebeverbindung ermöglichende nutförmige Ausnehmung der Rakelhalte- und Anpreßleiste, ist in dem die Rakelanpreßkraft übertragenden Bereich zwischen diesen beiden Leisten, über deren Längserstreckung reichend, ein druckelastisches, die Anpreßkraft vergleichmäßigendes oder/und gegebenenfalls erzeugendes Element, an beide leisten anliegend und ggf. die Rakelleiste auch u-förmig umgreifend und somit auch die beiden Seitenflächen berührend, eingesetzt.

Aus diesem neuen erfindungsgemäßen Konstruktionssachverhalt entsteht ein grundlegend neuer funktioneller Sachverhalt, der völlig gleichmäßiges, anpassendes Anliegen der Arbeitskante des Arbeitselementes an der Arbeitsfläche bzw. Schablone und demgemäß hochpräzise Rakelarbeitsleistung bewirkt, wobei aber außer den hier beschriebenen und zeichnerisch dargestellten Konstruktionsmerkmalen auch die dem Erfindungsgedanken entsprechende Materialauswahl und Querschnittsdimensionierung in funktioneller Hinsicht, d.h. ergebnisbezogen, von wesentlicher Bedeutung ist.

In funktioneller Hinsicht neuartig ist unter anderem auch der in einem der Ansprüche zur Darstellung gelangende Sachverhalt des kombinierten Gegeneinander- und Zusammenwirkens von zwei völlig unterschiedlichen Arten der Anpreßdruckerzeugung.

Den in den Fig. 2 bis 17 dargestellten, erfindungsgemäß konstruierten Rakeln und Rakelvorrichtungen wurde eine dem Stand der Technik entnommene Fig. 1 vorangestellt, die eine der bisher unternommenen Bemühungen zur Erhöhung der Anpreßkraft einer magnetisch angepreßten Rakelrolle relativ kleinen Durchmessers deutlich macht: die auf die Arbeitsrolle aufgelegte zweite Rolle soll die Anpreßkraft der Arbeitsrolle erhöhen, die hierzu erforderliche Halterung ist als Zweitfunktion als höhenverstellbare Stauprofilleiste ausgebildet.

Die Fig.2 zeigt eine Darstellung der wesentlichen Erfindungssachverhalte bzw. Konstruktionsmerkmale einer erfindungsgemäß konstruierten Rakelvorrichtung 1 in abstrahierender Darstellungsart: eine Rakelhalte- und Anpreßleiste 2 mit u-förmigem Querschnitt, der durch eine nutförmige Ausnehmung 3 gebildet wird, mit einem in diese nutförmige Ausnehmung 3 eingelegten druckelastischen Element 5, das in diesem Ausführungsbeispiel gemäß Fig.2 als eine weitere Profilleiste mit wiederum u-förmigem Querschnitt ausgebildet ist und zwecks Erhöhung der Druckelastizität einen Hohlraum 56 eingearbeitet haben kann. An diesem druckeleastischen Profilelement 5, das in die nutförmige Ausnehmung 3 schiebebeweglich eingelegt ist, anliegend befindet sich die Rakelprofilleiste bzw. das eigentliche Rakelelement 4. Auch dieses Rakelelement 4 ist in der nutförmigen Ausnehmung 33 des elastischen Profilelementes 5 schiebebeweglich gehalten. Die Rakelhalte- und Anpreß- leiste 2 ist zwischen Gleitelementen 6 schiebebeweglich gehalten. Die Rakelleiste 4 berührt im Arbeitsbereich eine wahlweise ebene oder gewölbte bzw. gerundete Arbeitsfläche 7 bzw. zeichnerisch nicht gesondert dargestellte darauf anliegende Materialbahn 72 (Arbeitstisch oder Magnetarbeitstisch 71, Gegenwalze, Magnetwalze mit Magnet 71). Die Rakelanpreßkraft wird - abstrahierend durch einen kräftigen Pfeil 203 dargestellt- entweder durch mechanische Mittel (nicht dargestellt) oder durch magnetische Anziehungskraft bewirkt, wofür es erfindungsgemäß vorgesehen ist , die Rakelhalte- und Anpreßleiste 2 (zumindest teilweise) aus magnetischen Material herzustellen. Erfindungsgemäß ist auch vorgesehen, daß mehrere Arten der Rakelanpreßkrafterzeugung addierend miteinander kombiniert werden können. Ferner ist erfindungsgemäß vorgesehen, daß die die Magnetkraft erzeugenden Elemente mit der Rakelhalte- und Anpreßleiste 2 verbunden sein können und das diesfalls der Arbeitstisch bzw. die Arbeitswalze aus magnetisierbarem Material besteht. Der in den die Anpreßkraft darstellenden Pfeil 203 eingesetzte kleine Doppelpfeil kennzeichnet die Schiebebeweglichkeit der Leisten bzw. der Elemente 2 und 4 in Richtung der senkrechten Achse auf die Arbeitsfläche bzw. deren relative Verschieblichkeit gegeneinander, die eines der wesentlichen Erfindungskennzeichen ist.

Im Gegensatz zu Fig.2 zeigen die weiteren Figuren druckelastische Körper in unterschiedlichen Ausführungsvarianten, die das Rakelelement 4 jedoch nicht so wie in Fig.2 dargestellt an drei Flächen berührend umgreifen sondern nur die dem Rakelanliegebereich gegenüberliegende Seite bzw. Fläche der Rakelleiste 4 berühren, an der die Rakelanpreßkräft in die Rakelleiste eingeleitet wird. Das Rakelelement, das in manchen Ausführungsbeispielen eine Rolle ist, ist schiebebeweglich in der Ausnehmung 3 der Rakelhalte- und Anpreßleiste gehalten, die auch schwenkbeweglich gehalten sein kann.

Die Fig. 3 bis 5 zeigen drei weitere Ausführungsbeispiele erfindungsgemäß konstruierter Rakelvorrichtungen 1 bzw. deren wesentliche Konstruktionsteile. In Fig. 3 wird die Rakelhalte- und Anpreßleiste 2 mit z.B. hydraulisch betätigten Hilfsmitteln, die ortsfest angebracht sind, angepreßt. In der Leiste 2 befindet sich eine nutförmige Ausnehmung 3, in die die Rakelleiste 4 eingesetzt ist. Zwischen der Rakelleiste 4 und der Leiste 2 ist ein druckelastisches Element 5, das als Hohlkörper ausgebildet ist, in die nutförmige Ausnehmung 3 eingelegt. Die Leiste 2 wird von zwei Leisten 6, die ortsfest angebracht sind, gleitbeweglich gehalten. Das Arbeitselement 41 ist gerundet und liegt an der Arbeitsfläche 7 an.

In Fig. 4 sind die Leisten 6 U-förmig als Haltekörper ausgebildet. Die Rakelleiste 44 hat eine gleitlagerförmige Ausnehmung in die ein Arbeitselement 43 drehbeweglich oder drehfixiert eingesetzt ist. Die Arbeitsfläche ist als Magnettisch 71 ausgebildet, auf der eine Bahn 72 und eine Schablone 73 aufliegt.

Der in Fig. 5 dargestellte Sachverhalt entspricht einer Kombination der Fig. 3 und 4, wobei in strichlierter Ausführung dargestellt ist, daß die leiste 2, falls eine groß Rakelanpreßkraft gefordert wird, für die die magnetisierbare Masse der Leiste 2 zu gering ist, je nach Erfordernis vergrößert als Leiste 21 ausgebildet sein kann. Die Zwischenleiste 42 ist deshalb strichliert gezeichnet, weil eine solche Leiste im besonderen Ausführungsbeispiel der Fig. 5 weggelassen werden könnte, falls das Arbeitselement 43 in drehfixierter Ausführung verwendet wird.

Fig. 6 entspricht im wesentlichen der Fig. 3, unterschiedlich dazu ist das Arbeitselement 45 spitzwinkelig geformt und die Rakelanpreßkraft wird durch das Eigengewicht der Leiste 2 und durch zusätzlich aufgesetzte Gewichte 22, die nur symbolisch dargestellt sind, bewirkt. Anstatt eines Elementes 5 sind zwei, diesem funktionsgleiche Elemente 51 und 52 eingesetzt.

In Fig. 7 ist ein Tragholm 61, z.B. mit Verschraubungen 62, ortsfest angebracht, ähnlich wie in Fig. 4 dargestellt. In die Leiste 2 kann, wie in Fig. 4 und 5 und in anderen Figuren dargestellt (in Fig. 7 aber nicht gezeichnet) durch einen Magneteinrichtung magnetisch bewirkte Anpreßkraft oder/und eine mittels eines flüssigen oder gasförmigen Mediums erzeugte Anpreßkraft eingeleitet werden; diesfalls wird die vertikale Schiebeglichkeit der Leiste 2 nur beim Hinzuschalten der Magnetkraft wirksam. Die Kombination zweier unterschiedlicher Anpreßkräfte kann durch addierendes Zusammenwirken eine dementsprechend größere Gesamtanpreßkraft zustande bringen. Des weiteren kann z.B. bei einem geschwindigkeitsvariablen Rakelprozeß mit einer der beiden Anpreßkraftkomponenten eine Grundeinstellung der Anpreßkraft vorgenommen werden, die für die langsamste in Betracht kommende Arbeitsgeschwindigkeit richtig bemessen ist und kann dann, mit der zweiten Anpreßkraftkomponente die bei Geschwindigkeitserhöhung erforderlich werdende Anpreßkrafterhöhung z.B. durch elektronische Steuerung automatisch durchführen - ebenso kann bei Verringerung der Geschwindikeit die Anpreßkraft verringert werden.

In Fig. 8 ist eine Leiste 23 an einem Gelenk 124 drehschwenbeweglich gehalten, in die Leiste 46 ist eine elastische Rakelklinge 47 eingesetzt.

In Fig. 9 ist die leiste 24 auf ihrer gesamte Länge kreiszylindrisch geformt, es würde aber genügen, wenn nur jene Stellen kreiszylindrisch oder gerundet geformt wären, an welchen die Gleithalteteile 64 anliegen. Die Leiste 4 ist mit einem spitzwinkeligen Arbeitselement 45 ausgebildet, die Ausnehmung 3 ist in der Leiste 24 asymmetrisch angeordnet und ist im Öffnungsbereich mit Vorsprüngen 31 versehen, die die Leiste 4 beim Abheben der Leiste 24 an unerwünschtem Herausgleiten hindern. An der Leiste 24 ist ein Arm 25 befestigt, durch den die Schwenkbeweglichkeit mittels verstellbarer Anschläge 26 begrenzt wird.

Fig. 10 ist ähnlich der Ausführung Fig. 9, jedoch ist der abgerissen gezeichnete Arm 27 Teil einer Hilfsvorrichtung, an der die Leiste 24 drehfixiert - gegebenenfalls höhenbeweglich, gegebenenfalls pendelnd - gehalten ist. In die Leiste 46 ist ein biege- und druckelastisches Arbeitselement 47 eingesetzt, dessen Verbiegung aus der Bewegung der Schablone 73 in Richtung des Pfeiles 74 und aus der magnetische bewirkten Rakelanpressung resultiert. Auf die Leiste 24 ist eine um diese drehschwenkbar bewegliche Stauprofilleiste 28 aufgesteckt, die Schwenkbewegung dieser Leiste 28 wird durch eine Schwenkvorrichtung 29 betätigt.

Fig. 11 zeigt eine Leiste 2 mit Ansatzleisten 201, durch die die Leiste 2 an Gewindespindeln 202 so gehalten ist, daß die Leiste 2 höhenbeweglich bzw. in ihrer Distanz zur Arbeitsfläche 72 verstellbar ist. In Richtung des Pfeiles 203 wird die Leiste 2 gegen ein druckelastisches Element 53, das nicht als Hohlkörper sondern massiv ausgebildet ist, gepreßt. Distanzveränderung der Leiste 2 bewirkt Veränderung des Anpreßdruckes.

Die Fig. 12 bis 14 zeigen Konstruktionsbeispiele erfindungsgemäßer Rakelvorrichtungen unter Verwendung von jeweils mehr als einer Rakel bzw. Rakelleiste, die mit dem Gattungsbegriff Spaltrakeln zu bezeichnen sind: zwischen zwei Rakelleisten - die in dieser Funktionsart auch Dichtleisten genannt werden könnten - ist ein spalt- oder trogförmiger Substanzraum 75 gebildet, in den die Substanz durch einen Spaltz 76 und gegebenenfalls durch Bohrungen 77 aus entweder einem Trograum 78 oder aus einem geschlossenen Hohlraum 79 zugeführt wird. Die Zuführung in diesem Hohlraum erfolgt durch eine Öffnung 80.

Der Trograum 78 wird in Fig. 12 durch z.B. zwei Vierkantrohre 81 und 82 gebildet, die an der kammartig ausgebildeten Leiste 2 und an Stirnplatten 83 abdichtend befestigt sind.

In Fig. 13 wird der Trograum durch eine Trogwand 84 und durch die Arbeitsfläche 7 und durch die Stirnplatten 83 gebildet. Außer der Leiste 2 ist in Fig. 13 auch eine Leiste 2a vorhanden, die an der Trogwand 84 befestigt ist und eine Leiste 4a abdichtend an die Fläche 7 andrückt. In die Rakelhalteanpreßleiste 2 in Fig. 13 wird die Anpreßkraft magnetisch oder/und z.B. pneumatisch oder hydraulisch durch das Element 5 eingeleitet, wofür eine strichliert eingezeichnete Gegenabstützung als Hilfseinrichtung erforderlich ist.

In Fig. 15 ist eine Doppel-Rakelleiste 48 mit zwei Elementen 54, 55 in die Ausnehmung der Leiste 2 eingesetzt. Die Substanzzuführung erfolgt durch einen Hohlkörper 85.

Die Fig. 16 zeigt ein Ausführungsbeispiel, in dem die Leiste 4 zusätzlich zu den in anderen Figuren dargestellten Ausführungsvarianten U-förmig ausgebildet ist, wodurch eine vierfache Gleitflächenberührung zur Leiste 2 entsteht, die Rakelanpressung erfolgt magnetisch und/oder mechanisch z.B. mit strichliert gezeichneten, hydraulischen Hilfsvorrichtungen, derselbe Sachverhalt ist auch für Fig. 12 zutreffend.

In der Fig. 17 ist eine Einrichtung in der der Fig. 16 entsprechenden Konstruktionsart und ähnlich den in den Fig. 12 bis 15 dargestellten Funktionsarten um 180° gewendet, d.h. also von unten nach oben arbeitend, dargestellt. Die Rakelleiste 4 ist als ein Hohlkörper 49 ausgebildet, der ein spitzwinkelig geformtes Arbeitselement 45 und ein Arbeitselement 43 mit kreisförmigem Querschnitt aufweist.

Diese besonderen Ausbildungsformen der Leiste 4/49 in den Fig. 16/17 bietet unter anderem den anwendungstechnischen Vorteil, daß keine Substanz in die zwischen den Gleitflächen der Leisten 2 und 4 bestehenden Spalträume gelangen kann.

## Patentansprüche

1. Rakelvorrichtung für verschiedenartige Verwendungen wie z.B. beschichtendes Auftragen oder Abnehmen von Substanzen auf/von ebene(n) Flächen wie z.B. Warenbahnen, Transportbahnen, Transportbänder(n) oder Walzen (7, 72) und/oder zum Reinigen und/oder zum Trocknen von glatten, rauhen oder genarbten Flächen wie z.B. Warenbahnen, Transportbändern oder Walzen (7, 72), mit mindestens einer Rakel, die aus mindestens einer, vorzugsweise einteiligen Rakelhalte- und Anpreßleiste ( 2, 2a, 23, 24) besteht, die eine Rakelleiste (4, 4a, 42, 44, 46), ein als Arbeitselement (41, 43, 45, 47) ausgebildetes Teil oder ein in die Rakelleiste eingesetztes Teil an einer Anliegestelle unter Einbeziehung mindestens eines zwischen beiden Leisten - der Rakelhalte- und Anpreßleiste (2, 2a, 23, 24) und der Rakelleiste (4, 4a, 42, 44, 46) bzw. dem Arbeitselement (41, 43, 45, 47) - angeordneten elastischen Elementes (5) gegen mindestens eine Arbeitsfläche (7, 72, 73) preßt, die z.B. eine Schablone oder ein Siebzylinder (73) sein kann, dadurch gekennzeichnet, daß die Rakelhalte- und Anpreßleiste (2, 2a, 23,24) in vertikaler oder in annähernd vertikaler Richtung schiebe- oder schwenkbeweglich gehalten und die Rakelleiste (4, 4a, 42, 44, 46) oder das Arbeitselement (41, 43, 45, 47,) in gleicher Richtung schiebebeweglich in einer nutförmigen Ausnehmung (3) der Rakelhalte- und Anpreßleiste gehalten ist.

2. Rakelvorrichtung nach Anspruch 1, dadurch gekennzeichnet, daß in der nutförmigen Ausnehmung (3) im Bereich zwischen den Leisten (2, 4) ein druckelastisches Element (5) eingelegt ist, das mindestens in dem die Rakelanpreßkraft übertragenden Bereich über die gesamte Erstreckungslänge der Rakelvorrichtung an der Rakelhalte- und Anpreßleiste (2) und an der Rakelleiste (4) oder dem Arbeitselement (41, 43, 45, 47) die Rakelanpreßkraft übermittelnd anliegt.

3. Rakelvorrichtung nach einem der vorhergehenden Ansprüche, dadurch gekennzeichnet, daß das elastische Element (5) mit einer die Rakelleiste (4, 4a, 42, 44, 46) oder das Arbeitselement (41, 43, 45, 47) umgreifenden und somit auch an deren Seitenflächen anliegenden Querschnittsform ausgebildet ist.

4. Rakelvorrichtung nach einem der vorhergehenden Ansprüche, dadurch gekennzeichnet, daß die Rakelleiste oder das Arbeitselement (41, 43, 45, 47) in dem elastischen, die Rakelleiste (4) oder das Arbeitselement (41, 43, 45, 47) auch an deren Seitenflachen berührenden, Element (5) schiebebeweglich gehalten oder eingesetzt ist.

5. Rakelvorrichtung nach einem der vorhergehenden Ansprüche, dadurch gekennzeichnet, daß das elastische Element (5) mit einem die Elastizität erhöhenden Hohlraum (55) versehen ist.

6. Rakelvorrichtung nach einem der vorhergehenden Ansprüche, dadurch gekennzeichnet, daß das elastische Elemet (5) nur als Hohlkörper, z.B. als Schlauch, ausgebildet ist, der mit einem flüssigen oder gasförmigen Medium gefüllt ist und dessen Druckelastizität durch diese Füllung beeinflußt werden kann.

7. Rakelvorrichtung nach einem der Ansprüche 1 bis 5, dadurch gekennzeichnet, daß das elastische Element (5) ohne Hohlraum, z.B. als Rundprofil, ausgebildet und an der Schmalseite der nutförmigen Ausnehmung (3) in diese eingelegt ist, wobei sien Durchmesser vorzugsweise der Breite der nutförmigen Ausnehmeung (3) entspricht.

8. Rakelvorrichtung nach einem der vorhergehenden Ansprüche, dadurch gekennzeichnet, daß das elastische Element (5) in der nutförmigen Ausnehmung (3) schiebebeweglich eingesetzt ist.

9. Rakelvorrichtung nach einem der vorhergehenden Ansprüche, dadurch gekennzeichnet, daß die Rakelleiste (4, 4a, 44, 46) oder das Arbeitselement bzw. Teile (41, 43, 45, 47) derselben druckelastisch ist bzw. sind.

10. Rakelvorrichtung nach einem der vorhergehenden Ansprüche, dadurch gekennzeichnet, daß das elastische oder ein druckvergleichmäßigendes Element (5, 51-55) lose zwischen beiden Leisten in die nutförmige Ausnehmung der Rakelhalte- und Anpreßleiste (2, 2a, 23, 24) eingelegt ist, oder an einer dieser beiden Leisten befestigt oder in eine dieser beiden Leisten eingearbeitet ist.

11. Rakelvorrichtung nach einem der vorhergehenden Ansprüche 5, 6 oder 8 bis 10 dadurch gekennzeichnet, daß in den Hohlraum (55) ein, gegebenenfalls unter variablem Druck stehendes Medium eingebracht ist, das den Rakelanpreßdruck selbst erzeugt und nach beiden Seiten hin weiterleitet, wobei der Druck auf das Arbeitselement (41, 43, 45, 47) und gegen die Rakelhalte- und Anpreßleiste (2, 23, 24) wirkt.

12. Rakelvorrichtung nach einem der vorhergehenden Ansprüche, dadurch gekennzeichnet, daß in die Rakelleiste (44, 46, 49) ein Arbeitselement (43, 47) eingesetzt ist, das aus einem Profilstab mit vorzugsweise kleinem Querschnitt besteht, der mehrkantig, gerundet oder auch kreisrund geformt sein kann.

13. Rakelvorrichtung nach einem der vorhergehenden Ansprüche, dadurch gekennzeichnet, daß sie mit zwei gemäß einem oder mehreren der vorstehenden Ansprüche gebauten Rakeln ausgebildet ist, die parallel und mit Abstand zueinander angeordnet sind und daß die aufzutragende Substanz bzw. ein Teil der zu entfernenden Substanz im Abstandsbereich zwischen beiden Rakeln zugeführt bzw. abgeleitet werden kann (Fig. 12, 13, 14 und 17).

14. Rakelvorrichtung nach einem der vorhergehenden Ansprüche, dadurch gekennzeichnet, daß zwei oder mehrere elastische Elemente (51, 52, 54, 55) zusammenwirkend vorhanden sind.

15. Rakelvorrichtung nach einem der vorhergehenden Ansprüche, dadurch gekennzeichnet, daß die Rakelhalte- und Anpreßleiste (2, 23, 24) in oder an einer Haltevorrichtung (6, 61, 25, 64) gleit- oder schwenkbeweglich gehalten ist und somit bei vertikaler oder ungefähr vertikaler Anordnung mit ihrem Eigengewicht auf der Rakelleiste (4, 44, 46) bzw. auf dem Arbeitselement (41, 43, 45, 47) aufliegt und daß in eine derart angeordnete Rakelhalte- und Anpreßleiste (2, 23, 24) eine zusätzliche Anpreßkraft eingeleitet bzw. aufgebracht werden kann.

16. Rakelvorrichtung nach einem der vorhergehenden Ansprüche, dadurch gekennzeichnet, daß die Rakelhalte- und Anpreßleiste (2, 23, 24) zumindest teilweise aus magnetisierbarem Material besteht und daß mit der Rakelvorrichtung eine Magneteinrichtung (71) verbunden ist, die gegebenenfalls eine zusätzlich wirkende Rakelanpreßkraft magnetisch erzeugt.

17. Rakelvorrichtung nach einem der vorhergehenden Ansprüche, dadurch gekennzeichnet, daß in die Rakelleiste eine elastische Klinge (47) oder ein Profilstab (43), gegebenenfalls mit kreisrundem Querschnitt, als Arbeitselement eingesetzt ist und daß ein solcher Profilstab mit kreisförmigem Querschnitt gegebenenfalls drehfixiert oder drehbeweglich ist.

18. Rakelvorrichtung nach einem der vorhergehenden Ansprüche, dadurch gekennzeichnet, daß ein Arbeitselement (43) mit kreisförmigem Querschnitt - vorzugsweise drehbeweglich - und ein elastisches Element in die nutförmige Ausnehmung der Rakelhalte- und Anpreßleiste (2) eingesetzt ist und daß dazwischen ein schmales Zwischenelement (42), das vorzugsweise ein Gleitelement ist, eingesetzt ist.

19. Rakelvorrichtung nach einem der vorhergehenden Ansprüche, dadurch gekennzeichnet, daß die Rakelhalte- und Anpreßleiste (24) zumindest in Teilbereichen ihrer Längserstreckung und ihres Umfanges kreiszylindrisch oder gerundet geformt und mit diesen gerundeten Teilen dreh- oder schwenkbeweglich gehalten ist, wobei das Ausmaß dieser Schwenk- oder Drehbeweglichkeit gegebenenfalls begrenzt und/oder gesteuert werden kann.

20. Rakelvorrichtung nach einem der vorhergehenden Ansprüche, dadurch gekennzeichnet, daß die Rakelhalte- und Anpreßleiste (23) an einem Drehgelenk (124) schwenkbar gehalten ist.

21. Rakelvorrichtung nach einem der vorhergehenden Ansprüche, dadurch gekennzeichnet, daß die Rakelhalte- und Anpreßleiste (24) zumindest in ihrer der Arbeitsbreite entsprechenden Längserstreckung kreiszylindrisch geformt und daß eine Stauprofilleiste (28) dreh/schwenkbeweglich daran gelagert ist.

22. Rakelvorrichtung nach einem der vorhergehenden Ansprüche, dadurch gekennzeichnet, daß sie aus zwei oder mehreren Rakeleinheiten besteht und mit einer Substanzzuführungseinrichtung, die trogförmig (78) oder als geschlossener (79) Hohlkörper ausgebildet sein kann, kombiniert ist.

23. Rakelvorrichtung nach einem der vorhergehenden Ansprüche, dadurch gekennzeichnet, daß sie mit einer in Zwillingsform ausgebildeten Rakelleiste (48) und mit einer dazwischen befindlichen Substanzzuführung, die gegebenenfalls aus einem geschlossenen Hohlraum (85) erfolgt, ausgestattet ist.

24. Rakelvorrichtung nach einem der vorhergehenden Ansprüche, 15 bis 23, dadurch gekennezeichnet, daß die Rakelleiste (4), die Rakelhalte- und Anpreßleiste (2) unfassend, nach außen gestülpt ist und demzufolge zwischen der Rakelhalte- und Anpreßleiste (2) und der Haltevorrichtung (6) dafür anliegt.

## Claims

1. Doctor device for various uses such as, for example, coating application or removal of substances to/from flat surfaces such as, for example, material webs, transport tracks, conveyor belts or rolls (7, 72) and/or for cleaning and/or for drying smooth, rough or grained surfaces such as, for example, material webs, conveyor belts or rolls (7, 72), having at least one doctor which consists of at least one doctor-holding and -pressing strip (2, 2a, 23, 24), preferably in one piece, which presses a doctor strip (4, 4a, 42, 44, 46), a part constructed as an operating element (41, 43, 45, 47) or a part inserted into the doctor strip, including at least one elastic element (5) which is arranged between the two strips - the doctor-holding and -pressing strip (2, 2a, 23, 24) and the doctor strip (4, 4a, 42, 44, 46) or the operating element (41, 43, 45, 47)- at a contact point against at least one operating surface (7, 72, 73), which can be, for example, a template or a screen cylinder (73), characterized in that the doctor-holding and -pressing strip (2, 2a, 23, 24) is held so as to be movable by sliding or pivoting in a vertical or approximately vertical direction; and the doctor strip (4, 4a, 42, 44, 46) or the operating element (41, 43, 45, 47) is held so as to be movable by sliding in the same direction in a groove-like recess (3) of the doctor-holding and -pressing strip.

2. Doctor device according to Claim 1, characterized in that, in the groove-like recess (3) in the region between the strips (2, 4), there is inserted a compressive elastic element (5) which, at least in the region transmitting the doctor contact force, bears on the doctor-holding and -pressing strip (2) and on the doctor strip (4) or the operating element (41, 43, 45, 47), in a manner transmitting the doctor contact force, over the entire length extent.

3. Doctor device according to one of the preceding claims, characterized in that the elastic element (5) is constructed with a cross-sectional shape which engages around the doctor strip (4, 4a, 42, 44, 46) or the operating element (41, 43, 45, 47) and thus also bears on their side surfaces.

4. Doctor device according to one of the preceding claims, characterized in that the doctor strip (4) or the operating element (41, 43, 45, 47) is held or is inserted so as to be movable by sliding in the elastic element (5) which also contacts the doctor strip (4) or the operating element (41, 43, 45, 47) on its side surfaces.

5. Doctor device according to one of the preceding claims, characterized in that the elastic element (5) is provided with a cavity (55) increasing the elasticity.

6. Doctor device according to one of the preceding claims, characterized in that the elastic element (5) is designed only as a hollow body, for example as a hose, which is filled with a liquid or gaseous medium whose compressive elasticity can be influenced by means of this filling.

7. Doctor device according to one of Claims 1 to 5, characterized in that the elastic element (5) is designed without a cavity, for example as a circular profile, and is inserted into the groove-like recess (3) in the narrow side of the latter, the diameter of said element preferably corresponding to the width of the groove-like recess (3).

8. Doctor device according to one of the preceding claims, characterized in that the elastic element (5) is inserted so as to be movable by sliding into the groove-like recess (3).

9. Doctor device according to one of the preceding claims, characterized in that the doctor strip (4, 4a, 44, 46) or the operating element or parts (41, 43, 45, 47) of the same is or are compressively elastic.

10. Doctor device according to one of the preceding claims, characterized in that the elastic element or a pressure evening element (5, 51-55) is inserted loosely between the two strips into the groove-like recess of the doctor-holding and -pressing strip (2, 2a, 23, 24), or is fastened to one of these two strips or is incorporated in one of these two strips.

11. Doctor device according to one of the preceding Claims 5, 6 or 8 to 10, characterized in that a medium, if necessary under variable pressure, is introduced into the cavity (55), itself generates the doctor contact pressure, and routes to both sides, the pressure acting on the operating element (41, 43, 45, 47) and against the doctor-holding and -pressing strip (2, 23, 24).

12. Doctor device according to one of the preceding claims, characterized in that an operating element (43, 47) is inserted into the doctor strip (44, 46, 49), said operating element consisting of a profile rod with a preferably small cross-section which can be shaped to be polygonal, rounded or else circular.

13. Doctor device according to one of the preceding claims, characterized in that it is constructed with two doctors constructed in accordance with one or more of the preceding claims, which are arranged parallel and with a spacing from each other; and in that the substance to be applied or part of the substance to be removed can be fed or discharged in the spacing region between the two doctors (Figs. 12, 13, 14 and 17).

14. Doctor device according to one of the preceding claims, characterized in that two or more interacting elastic elements (51, 52, 54, 55) are provided.

15. Doctor device according to one of the preceding claims, characterized in that the doctor -holding and -pressing strip (2, 23, 24) is held in or on a holding device (6, 61, 25, 64) so as to be movable by sliding or pivoting and thus, in the case of a vertical or approximately vertical arrangement, bears with its dead weight on the doctor strip (4, 44, 46) or on the operating element (41, 43, 45, 47); and in that an additional contact force can be introduced into or applied to a doctor-holding and -pressing strip (2, 23, 24) which is arranged in this manner.

16. Doctor device according to one of the preceding claims, characterized in that the doctor-holding and -pressing strip (2, 23, 24) consists at least in part of magnetizable material; and in that a magnetic device (71) which, if necessary, generates an additionally acting doctor contact force magnetically, is connected to the doctor device.

17. Doctor device according to one of the preceding claims, characterized in that an elastic blade (47) or a profiled rod (43), if appropriate with a circular cross-section, is inserted into the doctor strip as operating element; and in that such a profiled rod having a circular cross-section is, if appropriate, fixed or movable in terms of rotation.

18. Doctor device according to one of the preceding claims, characterized in that an operating element (43) having a circular cross-section is inserted - preferably so as to be rotatable - and an elastic element is inserted into the groove-like recess of the doctor -holding and-pressing strip (2); and in that there is inserted between them a narrow intermediate element (42) which is preferably a sliding element.

19. Doctor device according to one of the preceding claims, characterized in that the doctor-holding and -pressing strip (24), at least in partial regions of its length extent and its circumference, is of circular-cylindrical or rounded shape and is held by these rounded parts so as to be rotatable or pivotable, the extent of this pivoting or rotating mobility being able to be limited and/or controlled as appropriate.

20. Doctor device according to one of the preceding claims, characterized in that the doctor-holding and -pressing strip (23) is held pivotably on a rotary joint (124).

21. Doctor device according to one of the preceding claims, characterized in that the doctor-holding and -pressing strip (24), at least in its length extent corresponding to the operating width, is of circular-cylindrical shape; and in that a damming profiled strip (28) is rotatably/pivotably supported thereon.

22. Doctor device according to one of the preceding claims, characterized in that it consists of two or more doctor units and is combined with a substance feeding device which can be of trough-shaped (78) design or designed as a closed (79) hollow body.

23. Doctor device according to one of the preceding claims, characterized in that it is equipped with a doctor strip (8) of twin design and has a substance feed located therebetween which, if appropriate, takes place from a closed cavity (85).

24. Doctor device according to one of the preceding Claims 15 to 23, characterized in that the doctor strip (4), gripping the doctor-holding and -pressing strip (2), is turned up outwards and consequently rests between the doctor-holding and-pressing strip (2) and the holding device (6) therefor.

## Revendications

1. Dispositif à racle pour des utilisations diverses comme par exemple une application recouvrante ou un enlèvement de substances sur/de surfaces planes, comme par exemple des nappes de tissu, des bandes de transport, des courroies de transport ou des rouleaux (7, 72) et/ou le nettoyage et/ou le séchage de surfaces lisses, rugueuses ou grainées, comme par exemple des nappes de tissu, des bandes de transport ou des rouleaux (7, 72), avec au moins une racle qui est constituée au moins d'une baguette de maintien et d'application de racle (2, 2a, 23, 24) réalisée de préférence en une pièce, qui applique une baguette de racle (4, 4a, 42, 44, 46), une pièce réalisée sous forme d'élément travaillant (41, 43, 45, 47) ou une pièce placée dans la baguette de racle à un endroit d'application en utilisant au moins un élément élastique (5) disposé entre les deux baguettes - la baguette de maintien et d'application de racle (2, 2a, 23, 24) et la baguette de racle (4, 4a, 42, 44, 46) et, respectivement, l'élément travaillant (41, 43, 45, 47) contre au moins une surface de travail (7, 72, 73) qui peut être par exemple un gabarit ou un cylindre tamiseur (73), caractérisé en ce que la baguette de maintien et d'application de racle (2, 2a, 23, 24) est tenue dans la direction verticale ou à peu près verticale de façon déplaçable ou pivotante, et en ce que la baguette de racle (4, 4a, 42, 44, 46) ou l'élément travaillant (41, 43, 45, 47) est tenu de façon déplaçable dans la même direction dans un évidement en forme de rainure (3) de la baguette de maintien et d'application de racle.

2. Dispositif à racle selon la revendication 1, caractérisé en ce qu'il est placé dans l'évidement en forme de rainure (3) dans la zone entre les baguettes (2, 4), un élément (5) ayant une élasticité de compression qui s'applique au moins dans la zone transmettant la force d'application de racle sur toute la longueur d'extension du dispositif à racle à la baguette de maintien et d'application de racle (2) et à la baguette de racle (4) ou à l'élément travaillant (41, 43, 45, 47) en transférant la force d'application de racle.

3. Dispositif à racle selon l'une des revendications précédentes, caractérisé en ce que l'élément élastique (5) est réalisé suivant une forme en section transversale entourant la baguette de racle (4, 4a, 42, 44, 46) ou l'élément travaillant (41, 43, 45, 47) et s'appliquant ainsi également aux surfaces latérales de ceux-ci.

4. Dispositif à racle selon l'une des revendications précédentes, caractérisé en ce que la baguette de racle (4) ou l'élément travaillant (41, 43, 45, 47) est tenu ou logé de façon déplaçable dans l'élément élastique (5) venant en contact avec la baguette de racle (4) ou l'élément travaillant (41, 43, 45, 47) également aux surfaces latérales de ceux-ci.

5. Dispositif à racle selon l'une des revendications précédentes, caractérisé en ce que l'élément élastique (5) est pourvu d'un espace creux (55) qui augmente l'élasticité.

6. Dispositif à racle selon l'une des revendications précédentes, caractérisé en ce que l'élément élastique (5) est réalisé seulement sous forme de corps creux, par exemple comme tuyau qui est rempli d'un milieu liquide ou gazeux, et dont l'élasticité de compression est soumise à l'influence exercée par ce remplissage.

7. Dispositif à racle selon l'une des revendications 1 à 5, caractérisé en ce que l'élément élastique (5) est réalisé sans espace creux, par exemple comme profil rond et qu'il est placé au côté étroit de l'évidement en forme de rainure (3) dans celui-ci, son diamètre correspondant de préférence à la largeur de l'évidement en forme de rainure (3).

8. Dispositif à racle selon l'une des revendications précédentes, caractérisé en ce que l'élément élastique (5) est placé de façon déplaçable dans l'évidement en forme de rainure (3).

9. Dispositif à racle selon l'une des revendications précédentes, caractérisé en ce que la baguette de racle (4, 4a, 44, 46) ou l'élément travaillant ou des parties (41, 43, 45, 47) de ceux-ci ont une élasticité de compression.

10. Dispositif à racle selon l'une des revendications précédentes, caractérisé en ce que l'élément élastique ou un élément atténuant la pression (5, 51-55) est disposé lâchement entre les deux baguettes dans l'évidement en forme de rainure de la baguette de maintien et d'application de racle (2, 2a, 23, 24) ou est fixé à l'une de ces deux racles ou est incorporé dans une de ces deux racles.

11. Dispositif à racle selon les revendications précédentes 5, 6 ou 8 à 10 caractérisé en ce qu'on a introduit dans l'espace creux (55) un milieu le cas échéant sous pression variable qui produit lui-même la pression d'application de racle et qui la transmet vers les deux côtés, la pression agissant sur l'élément travaillant (41, 43, 45, 47) et contre la baguette de maintien et d'application de racle (2, 23, 24).

12. Dispositif à racle selon l'une des revendications précédentes, caractérisé en ce qu'il est placé dans la baguette de racle (44, 46, 49) un élément travaillant (43, 47) qui est constitué d'une barre profilée d'une section transversale de préférence petite qui peut avoir une forme polygonale, arrondie ou circulaire.

13. Dispositif à racle selon l'une des revendications précédentes, caractérisé en ce qu'il est réalisé avec deux racles fabriqué selon l'une ou plusieurs des revendications précédentes qui sont disposées parallèlement et à une certaine distance l'une de l'autre, et en ce que la substance à appliquer et, respectivement, une partie de la substance à enlever peut être amenée et, respectivement évacuée dans la zone d'écartement entre les deux racles (Figures 12, 13, 14 et 17).

14. Dispositif à racle selon l'une des revendications précédentes, caractérisé en ce que sont prévus deux ou plusieurs éléments élastiques (51, 52, 54, 55) qui coopèrent.

15. Dispositif à racle selon l'une des revendications précédentes, caractérisé en ce que la baguette de maintien et d'application de racle (2, 23, 24) est tenue de façon coulissante ou pivotante dans ou à un dispositif de maintien (6, 61, 25, 64) et repose ainsi dans le cas d'une disposition verticale ou à peu près verticale avec son poids propre sur la baguette de racle (4, 44, 46) et, respectivement, sur l'élément travaillant (41, 43, 45, 47), et en ce qu'on peut introduire ou appliquer dans une baguette de maintien et d'application de racle (2, 23, 24) disposée de telle façon une force d'application additionnelle.

16. Dispositif à racle selon l'une des revendications précédentes, caractérisé en ce que la baguette de maintien et d'application de racle (2, 23, 24) est constituée au moins partiellement en un matériau pouvant être aimanté, et en ce qu'un dispositif à aimant (71) est relié au dispositif à racle qui produit le cas échéant magnétiquement une force d'application de racle supplémentaire.

17. Dispositif à racle selon l'une des revendications précédentes, caractérisé en ce qu'il est placé dans la baguette de racle une lame élastique (47) ou une barre profilée (43), le cas échéant d'une section transversale circulaire, comme élément travaillant, et en ce qu'une telle barre profilée d'une section transversale circulaire est le cas échéant fixe en rotation ou mobile en rotation.

18. Dispositif à racle selon l'une des revendications précédentes, caractérisé en ce qu'un élément travaillant (43) d'une section transversale circulaire est placé - de préférence mobile en rotation - et un élément élastique dans l'évidement en forme de rainure de la baguette de maintien et d'application de racle (2), et en ce qu'il est placé entre ceux-ci un élément intermédiaire étroit (42) qui est de préférence un élément coulissant.

19. Dispositif à racle selon l'une des revendications précédentes, caractérisé en ce que la baguette de maintien et d'application de racle (24), au moins dans des zones partielles de son étendue longitudinale et de sa périphérie, a une forme cylindrique circulaire ou arrondie et est tenue avec ces parties arrondies de façon tournante ou pivotante, le degré de cette possibilité de pivotement ou de rotation pouvant, le cas échéant, être limité et/ou commandé.

20. Dispositif à racle selon l'une des revendications précédentes, caractérisé en ce que la baguette de maintien et d'application de racle (23) est tenue de façon pivotante à une articulation (124).

21. Dispositif à racle selon l'une des revendications précédentes, caractérisé en ce que la baguette de maintien et d'application de racle (24) a une forme cylindrique circulaire au moins dans son étendue longitudinale correspondant à la largeur de travail, et en ce qu'une barre profilée de refoulement (28) est logée de façon tournante/pivotante à celle-ci.

22. Dispositif à racle selon l'une des revendications précédentes, caractérisé en ce que celui-ci est constitué de deux ou de plusieurs unités à racle et en ce qu'il est combiné avec un dispositif d'amenée de substance qui peut être réalisé sous forme d'auge (78) ou sous forme de corps creux fermé (79).

23. Dispositif à racle selon l'une des revendications précédentes, caractérisé en ce qu'il est équipé d'une baguette de racle (48) réalisée sous forme de jumeaux et avec une amenée de substance se trouvant entre ceux-ci qui a lieu le cas échéant à partir d'un espace creux fermé (85).

24. Dispositif à racle selon l'une des revendications précédentes 15 à 23, caractérisé en ce que la baguette de racle (4), en entourant la baguette de maintien et d'application de racle (2), est retournée vers l'extérieur et s'applique par conséquent entre la baguette de maintien et d'application de racle (2) et dispositif de maintien (6) de celle-ci.
